# EUROPÄISCHE PATENTSCHRIFT

(11) **EP 1 687 109 B1**
(45) Veröffentlichungstag und Bekanntmachung des Hinweises auf die Patenterteilung: **13.08.2008**
(21) Anmeldenummer: 04803204.9
(22) Anmeldetag: 20.11.2004
(51) Int. Cl.: B22D 41/38

(54) **VORRICHTUNG ZUR BETÄTIGUNG EINES AN EINEM METALLSCHMELZE ENT HALTENDEN GEFÄSS ANGEBRACHTEN SCHIEBVERSCHLUSSES**
DEVICE FOR ACTUATING A SLIDING CLOSURE APPLIED TO A VESSEL CONTAINING A MOLTEN METAL
DISPOSITIF POUR ACTIONNER UN SYSTEME DE FERMETURE COULISSANT MIS EN PLACE CONTRE UN RECIPIENT CONTENANT DU METAL EN FUSION

(30) Priorität: 28.11.2003 CH 203303
(43) Veröffentlichungstag der Anmeldung: 09.08.2006
(73) Patentinhaber: Stopinc Aktiengesellschaft, 6331 Hünenberg (CH)
(72) Erfinder: BÜHLMANN, Roland, CH-6208 Oberkirch (CH); CHRISTEN, Rene, CH-6404 Greppen (CH); ACHERMANN, Philipp, CH-6037 Root (CH)
(74) Vertreter: Luchs, Willi
(86) Internationale Anmeldenummer: PCT/EP2004/013200
(87) Internationale Veröffentlichungsnummer: WO 2005/051574

(56) Entgegenhaltungen:
- EP-A- 0 875 320
- BE-A4- 1 000 392
- DE-A1- 2 603 003
- DE-A1- 3 233 600
- PATENT ABSTRACTS OF JAPAN Bd. 1997, Nr. 02, 28. Februar 1997 (1997-02-28) -& JP 08 281417 A (NKK CORP), 29. Oktober 1996 (1996-10-29)

## Beschreibung

Die Erfindung betrifft eine Vorrichtung zur Betätigung eines an einem Metallschmelze enthaltenden Gefäss angebrachten Schiebeverschlusses gemäss dem Oberbegriff des Anspruches 1.

Eine Vorrichtung dieser Art ist beispielsweise aus der EP-A-0 875 320 bekannt. Sie umfasst eine Kolben/Zylinder-Einheit, die eine an eine Schubstange des Schiebeverschlusses bzw. seiner Schiebereinheit koppelbare Arbeitsstange aufweist. Die Kolben/Zylinder-Einheit, mittels welcher der Schiebeverschluss geöffnet und wieder geschlossen werden kann, wird nach dem Positionieren des die Metallschmelze enthaltenden Gefässes auf einem Pfannendrehturm an den Schiebeverschluss montiert und nach dem Entleeren des Gefässes wieder vom Schiebeverschluss demontiert, damit das Gefäss wieder vom Pfannendrehturm weg zu einer Stelle gebracht werden kann, wo es erneut mit Metallschmelze gefüllt werden kann. Die Montage und Demontage erfolgt derart, dass die Kolben/Zylinder-Einheit in eine am Schiebeverschluss befestigte Halterung quer zur Verschieberichtung der Schiebereinheit von der Seite hinein- bzw. aus der Halterung herausgeschoben wird. Das Einschieben und Ausschieben dieser recht schwer gebauten Kolben/Zylinder-Einheit erfolgt manuell und ist entsprechend umständlich.

Der vorliegenden Erfindung liegt die Aufgabe zugrunde, eine Vorrichtung der eingangs genannten Art zu schaffen, die ein müheloses Ein- und Ausschieben der an die Schiebereinheit des Schiebeverschlusses koppelbaren Kolben/Zylinder-Einheit in die Halterung des Schiebeverschlusses ermöglicht.

Diese Aufgabe wird erfindungsgemäss durch eine Vorrichtung mit den Merkmalen des Anspruches 1 gelöst.

Weitere bevorzugte Ausgestaltungen der erfindungsgemässen Vorrichtung bilden den Gegenstand der abhängigen Ansprüche.

Dadurch, dass die Kolben/Zylinder-Einheit erfindungsgemäss mittels eines am Pfannendrehturm angeordneten und steuerbaren Manipulators in die Halterung hinein- bzw. aus der Halterung herausschiebbar ist, kann das Anbringen der Kolben/Zylinder-Einheit an den Schiebeverschluss (und somit auch die eigentliche Betätigung des Schiebeverschlusses) mühelos und präzis in wenigen Schritten durchgeführt werden. Ebenso einfach erfolgt auch die Demontage. Zudem kann die vom Schiebeverschluss demontierte Kolben/Zylinder-Einheit genauso mühelos in eine sogenannte Parkstellung am Pfannendrehturm gebracht werden, wo sie während des Gefässwechsels vor einer allfälligen Beschädigung durch Fremdeinwirkung optimal geschützt werden kann.

Die Erfindung wird nachfolgend anhand der Zeichnung näher erläutert. Es zeigen:
- Fig. 1: in Draufsicht schematisch die Position eines Schiebeverschlusses eines in einem Pfannendrehturm positionierten Gefässes für eine Metallschmelze sowie eine Vorrichtung zur Betätigung dieses Schiebeverschlusses;
- Fig. 2: die Vorrichtung zur Betätigung des Schiebeverschlusses nach Fig. 1 in Seitenansicht und teilweise im Schnitt; und
- Fig. 3 und 4: schematisch Mittel zum Positionieren der Vorrichtung zur Betätigung des Schiebeverschlusses gegenüber einer am Schiebeverschluss angebrachten Halterung.

In Fig.1 wird gestrichelt ein in einem Pfannendrehturm mit einer vertikalen Achse A positioniertes Gefäss für Metallschmelze, eine sogenannte Pfanne 1, angedeutet, die unten einen Auslass 2 aufweist. Am Auslass 2 ist ein Schiebeverschluss 3 angeordnet, der in seiner Ausbildung und Funktion an sich bekannt und beispielsweise der EP-A-0 875 320 zu entnehmen ist und daher nicht in allen Einzelheiten dargestellt und beschrieben wird. Durch Verschieben einer Schiebereinheit mit einer darin eingesetzten feuerfesten Schieberplatte kann der Auslass 2 aus einer Öffnungsstellung in eine Drossel- oder Schliessstellung (und umgekehrt) gebracht werden.

Die mit Metallschmelze gefüllte Pfanne 1 wird mit dem geschlossenen Schiebeverschluss 3 mittels eines Kranes in den Pfannendrehturm gebracht. Zum Entleeren der Pfanne 1 muss der Schiebeverschluss 3 geöffnet werden. Zu diesem Zweck ist eine mit der Schiebereinheit des Schiebeverschlusses 3 koppelbare Kolben/Zylinder-Einheit 10 vorgesehen. Im Gegensatz zum Schiebeverschluss 3 ist die Kolben/Zylinder-Einheit 10 nicht an der Pfanne 1 montiert, sondern verbleibt bei der den Pfannendrehturm umfassenden Stranggiessanlage. Sie muss daher an den Schiebeverschluss 3 der im Pfannendrehturm positionierten Pfanne 1 montiert und nach dem Entleeren der Pfanne 1 wieder vom Schiebeverschluss 3 demontiert werden, damit die Pfanne 1 wieder mit dem Kran vom Pfannendrehturm weg zu einer Stelle gebracht werden kann, wo sie erneut mit Metallschmelze gefüllt werden kann. Die Montage und Demontage erfolgt derart, dass die Kolben/Zylinder-Einheit 10 mit entsprechenden, weiter unten beschriebenen Führungselementen in eine am Schiebeverschluss 3 befestigte Halterung 4 quer zur Verschieberichtung der Schiebereinheit hinein- bzw. aus der Halterung 4 herausgeschoben wird. Nach dem Einschieben wird eine Antriebsstange 11 der Kolben/Zylinder-Einheit 10 an eine Schubstange der Schiebereinheit in koaxialer Ausrichtung zu ihr angekoppelt. Die Art und Weise, wie dies geschieht, sowie verschiedene Ausführungen von dafür vorgesehenen Kupplungen sind der bereits erwähnten EP-A-0 875 320 zu entnehmen und werden daher nicht näher dargestellt und beschrieben.

Das Hinein- bzw. Herausschieben der Kolben/Zylinder-Einheit 10 in die- bzw. aus der Halterung 4 wird erfindungsgemäss mittels eines am Pfannendrehturm angeordneten Manipulators 20 bewerkstelligt. Der Manipulator 20 ist in einem aus Fig. 1 und 2 ersichtlichen, am Pfannendrehturm befestigten Drehgehäuse 21 um eine vertikale Achse B schwenkbar angeordnet; der drehbar gelagerte Teil des Manipulators 20 ist in Fig. 1 und 2 mit 22 bezeichnet. Dieser Drehteil 22 ist in seinem Innern mit Vertikalführungen 23 für einen gegenüber dem Drehteil 22 vertikal verstellbaren Hubteil 24 ausgestattet, zu dessen Verstellung eine in Richtung der Achse B ausgerichtete Kolben/Zylinder-Einheit 25 vorgesehen ist. Am unteren Ende des Hubteils 24 ist ein sich quer zur B-Achse, d.h. horizontal, erstreckender Hubrahmen 26 angebracht, auf dessen oberen Seite die zur Betätigung des Schiebeverschlusses 3 vorgesehene Kolben/Zylinder-Einheit 10 angeordnet ist.

Der Manipulator 20 ist zwischen zwei Positionen um vorzugsweise 90° hin und zurück schwenkbar. In einer in der Zeichnung nicht dargestellten Ausgangsposition, auch Parkposition genannt, befindet sich der gesamte Manipulator 20, d.h. auch der Hubrahmen 26 mit der Kolben/Zylinder-Einheit 10 ausserhalb des für die Pfanne 1 vorgesehenen Bereichs des Pfannendrehturms, unterhalb eines zum Einsetzen der Pfanne 1 vorhandenen Drehturmrahmens. Somit ist der Manipulator 20 sowie auch die Kolben/Zylinder-Einheit 10 vor einer allfälligen Beschädigung durch Fremdeinwirkung während des Einsetzens der Pfanne 1 optimal geschützt.

Nach dem Einsetzen der Pfanne 1 wird der Manipulator 20 in die andere, der Fig. 1 entsprechende Arbeitsposition verschwenkt, in der der Hubrahmen 26 unter die eingesetzte Pfanne 1 hin ragt und die Kolben/Zylinder-Einheit 10 zumindest annähernd in Verschieberichtung des an der Pfanne 1 befestigten Schiebeverschlusses ausgerichtet ist. In dieser Arbeitsposition kann nun die Kolben/Zylinder-Einheit 10 durch Anheben des Manipulator-Hubteiles 24 bzw. des Hubrahmens 26 von unten mit einem dafür vorgesehenen Führungselement 12 (Fig. 2) in eine entsprechende Führungsnut 5 (Fig. 1) der nach unten offenen, im Querschnitt U-förmigen Halterung 4 hineingeschoben werden. Das Führungselement 12 ist am vorderen, schiebeverschlussseitigen Zylinderende angeordnet und steht aus diesem radial vor. Damit das Führungselement 12 sicher in die Führungsnut 5 der Halterung 4 eingeführt werden kann, sind sowohl am Manipulator 20 als auch am Schiebeverschluss 3 bzw. an der Halterung 4 Positionierungsmittel vorgesehen, die bei dargestelltem Ausführungsbeispiel als zwei am Hubrahmen 26 angebrachten, vertikal nach oben gerichteten und der Kolben/Zylinder-Einheit 10 in Richtung zum Schieberverschluss 3 hin vorversetzten Positionierungsbolzen 27 ausgebildet sind, die in je eine nach unten offene, vertikal gerichtete Ausnehmung 29 einer am Schieberverschluss 3 befestigten Halterung 4' hineinführbar sind (vgl. auch Fig. 3 und 4). Die Positionierungsbolzen 27 sind jeweils an ihren freien Enden mit einem Kugelkopf 28 versehen.

Die Ausnehmungen 29 weisen einen trichterförmigen, sich nach unten erweiternden Einführungsteil 29' auf (Fig. 3 und 4). Auch die Führungsnut 5 ist mit einem entsprechenden erweiterten Einführungsteil 5' ausgestattet. Die Einführungsteile 29' der Halterungen bzw. Halterungsteile 4' für die Positionierungsbolzen 27 bzw. ihre Kugelköpfe 28 liegen tiefer als der Einführungsteil 5' für das Führungselement 12. Zudem ragen die Kugelköpfe 28 mehr nach oben als das Führungselement 12 der Kolben/Zylinder-Einheit 10. Dies hat zur Folge, dass beim Anheben des Hubrahmens 26 zuerst die zu beiden Seiten der der Kolben/Zylinder-Einheit 10 angeordneten Positionierungsbolzen 27 mit ihren Kugelköpfen 28 in die trichterförmigen Einführungsteile 29' gelangen und dort zentriert werden, so dass allfällige Ungenauigkeiten in der Relativstellung vom Manipulator 20 zum Schiebeverschluss 3 ausgeglichen werden und das von den Positionierungsbolzen 27 genau beabstandete Führungselement 12 sicher in die von den Ausnehmungen 29 genau beabstandete Führungsnut 5 eingeschoben werden kann. Dabei können sowohl Ungenauigkeiten bzw. gegenseitige Verschiebungen in einer horizontalen Ebene (vgl. Fig. 3) als auch Winkelungenauigkeiten zwischen der Schieberebene und der Hubrahmenebene des Manipulators 20 (vgl. Fig. 4) behoben werden.

Der Manipulator 20, insbesondere ein vorzugsweise hydraulischer Drehantrieb sowie ein hydraulischer Hubantrieb desselben, wird mittels einer nicht näher dargestellten Steuerung gesteuert. Für ein Normalbetrieb (im Gegensatz zu einem Not- bzw. Wartungsbetrieb) ist eine Fernfunksteuerung vorgesehen. Der Steuerkasten befindet sich in einem Kontrollraum mit Sicht auf die zu vergiessende Pfanne. Die Antriebe können über einen Bypass am Manipulator hydraulisch entlastet und mechanisch abgekoppelt und im Freilauf bewegt werden.

Dadurch, dass die Kolben/Zylinder-Einheit 10 erfindungsgemäss mittels eines am Pfannendrehturm angeordneten und steuerbaren Manipulators 20 in die Halterung 4 hinein- bzw. aus der Halterung 4 herausschiebbar ist, kann das Anbringen der Kolben/Zylinder-Einheit an den Schiebeverschluss 3 (und somit auch die eigentliche Betätigung des Schiebeverschlusses 3) mühelos und präzis in wenigen Schritten durchgeführt werden. Ebenso einfach erfolgt auch die Demontage. Zudem kann die vom Schiebeverschluss 3 demontierte Kolben/Zylinder-Einheit 10 genauso mühelos in eine sogenannte Parkstellung am Pfannendrehturm gebracht werden, wo sie während des Gefässwechsels vor einer allfälligen Beschädigung durch Fremdeinwirkung optimal geschützt werden kann.

Selbstverständlich könnte der Manipulator auch anders ausgestaltet sein, beispielsweise ähnlich wie ein Roboter, bei dem die Kolben/Zylinder-Einheit 10 mittels eines Roboterarms in die Halterung 4 eingeschoben bzw. von dieser entnommen werden könnte. Es müssten hierbei auch wiederum Mittel zum Positionieren des Roboterarms an der Halterung vorgesehen sein. Dies könnte ähnlich wie im oben erläuterten Ausführungsbeispiel durch diese Positionierungsbolzen 27 und entsprechende Ausnehmungen 29 oder auch durch elektronische Mittel, wie zum Beispiel durch Laser, ausgeführt sein.

## Patentansprüche

1. Vorrichtung zur Betätigung eines Schiebeverschlusses (3) an einem Metallschmelze enthaltenden Gefäss (1), wobei das Gefäss (1) an einem Pfannendrehturm positionierbar ist, mit einem dem Pfannendrehturm zugehörigen Manipulator (20), mit einer durch den Manipulator (20) in eine Halterung (4) des Schiebeverschlusses (3) hinein- bzw. hinausschiebbaren Kolben/Zylinder-Einheit (10), die ein Führungselement (12) zu ihrer Positionierung in dieser Halterung (4) und zudem eine an eine Schubstange des Schiebeverschlusses koppelbare Antriebsstange (11) aufweist, **dadurch gekennzeichnet, dass**
der Manipulator (20) einen verstellbaren, die Kolben/Zylinder-Einheit (10) aufnehmenden Hubrahmen (26) aufweist, an dem weitere Mittel (27,28) zum Vor-Positionieren des Hubrahmens (26) und mit ihm der Kolben/Zylinder-Einheit (10) in der Halterung (4) des Schiebeverschlusses (3) vorgesehen sind, wobei die Kolben/Zylinder-Einheit (10) nach diesem Vor Positionieren in die Halterung (4) hineinschiebbar und darin gehalten ist.

2. Vorrichtung nach Anspruch 1, **dadurch gekennzeichnet, dass** die Kolben/Zylinder-Einheit (10) durch ihre Verstellung mit dem Führungselement (12) in eine Führungsnut (5) der Halterung (4) quer in vertikaler Richtung zur Verschieberichtung des Schiebeverschlusses hineinschiebbar ist.

3. Vorrichtung nach Anspruch 2, **dadurch gekennzeichnet, dass** die Mittel zum Positionieren des Hubrahmens (26) gegenüber der Halterung (4) während seiner Verstellung und vor dem Hineinschieben des Führungselementes (12) in die Führungsnut (5) vorgesehen sind.

4. Vorrichtung nach Anspruch 2 oder 3, **dadurch gekennzeichnet, dass** die auf den vertikal verstellbaren Hubrahmen (26) aufgesetzte Kolben/Zylinder-Einheit (10) und mit ihrem Führungselement (12) von unten in die nach unten offene, mit der Führungsnut (5) versehene Halterung (4) einschiebbar ist.

5. Vorrichtung nach Anspruch 4, **dadurch gekennzeichnet, dass** der Hubrahmen (26) an einem Hubteil (24) angebracht ist, der gegenüber einem Drehteil (22) des Manipulators (20) vertikal verstellbar ist, wobei der Drehteil (22) in einem am Pfannendrehturm befestigten Drehgehäuse (21) um eine vertikale Achse (B) schwenkbar gelagert ist.

6. Vorrichtung nach Anspruch 5, **dadurch gekennzeichnet, dass** der Drehteil (22) mit dem darin geführten und mit dem Hubrahmen (26) versehenen Hubteil (24) zwischen einer Parkposition und einer Arbeitsposition schwenkbar ist, wobei die Kolben/Zylinder-Einheit (10) in der Arbeitsposition in die Halterung (4) hinein- bzw. aus der Halterung (4) herausschiebbar ist.

7. Vorrichtung nach Anspruch 6, **dadurch gekennzeichnet, dass** der Drehteil (22) zwischen der Parkposition und der Arbeitsposition um annähernd 90° verschwenkbar ist.

8. Vorrichtung nach Anspruch 3 und einem der Ansprüche 4 bis 7, **dadurch gekennzeichnet, dass** die Mittel zum Positionieren des Hubrahmens (26) gegenüber der Halterung (4) durch zwei am Hubrahmen (26) angebrachte und nach oben gerichtete Positionierungsbolzen (27) gebildet sind, die während der Hubrahmenverstellung mit ihren freien Enden jeweils in eine vertikale, nach unten offene Ausnehmung (29) einer schiebeverschlussfesten Halterung (4') hineinführbar sind.

9. Vorrichtung nach Anspruch 8, **dadurch gekennzeichnet, dass** die Positionierungsbolzen (27) an ihren freien Enden mit Kugelköpfen (28) ausgestattet und mit diesen in trichterförmigen, sich nach unten erweiternden Einführungsteilen (29') der Ausnehmungen (29) zentrierbar sind.

10. Vorrichtung nach Anspruch 8 oder 9, **dadurch gekennzeichnet, dass** die Positionierungsbolzen (27) der Kolben/Zylinder-Einheit (10) bzw. ihrem Führungselement (12) in Richtung zum Schiebeverschluss (3) hin vorversetzt und zu beiden Seiten derselben angeordnet sind.

## Claims

1. Device for actuating a sliding closure (3) applied to a vessel (1) containing molten metal once the vessel (1) has been positioned on a ladle rotating tower, with a manipulator (20) associated with the ladle rotating tower, with a piston/cylinder unit (10) that can be introduced by the manipulator (20) into respectively removed from a holding element (4) of the sliding closure (3), comprising a guide element (12) for its positioning in that holding element (4) and moreover a drive shaft (11) that can be coupled to a slide rod of the sliding closure, **characterised in that**
**that** the manipulator (20) comprises an adjustable lifting frame (26) supporting the piston/cylinder unit (10), and further meanings (27, 28) are provided for the pre-positioning of the lifting frame (26) and with it the piston/cylinder unit (10) into the holding element (4) of the sliding closure (3), whereby the piston/cylinder unit (10) after this pre-positioning is slidable into the holding element (4) and is holded therein.

2. Device according to Claim 1, **characterised in that** the piston/cylinder unit (10) by adjusting the same with the guide element (12) can be introduced into a guide groove (5) of the holding element (4) transversely in a vertical direction in relation to the displacement direction of the sliding closure.

3. Device according to Claim 2, **characterised in that** means for positioning the lifting frame (26) in relation to the holding element (4) during the adjusting of the same and prior to introducing the guide element (12) into the guide groove (5) are envisaged.

4. Device according to Claim 2 or 3, **characterised in that** the piston/cylinder unit (10) is affixed to the vertically adjustable lifting frame (26) can be introduced into the holding element (4) open at the bottom and equipped with the guide groove (5) with its guide element (12).

5. Device according to Claim 4, **characterised in that** the lifting frame (26) is affixed to a lifting part (24), that can be vertically adjusted in relation to a rotating part (22) of the manipulator (20), whereby the rotating part (22) is tiltably positioned around a vertical axis (B) within a rotating housing (21) affixed to the ladle rotating tower.

6. Device according to Claim 5, **characterised in that** the rotating part (22) with the lifting part (24) equipped with the lifting frame (26) guided within the same can be tilted between a parking position and a working position, whereby the piston/cylinder unit (10) can be introduced into the holding element (4), i.e. pushed out of the holding element (4) in the working position:

7. Device according to Claim 6, **characterised in that** the rotating part (22) can be tilted by almost 90° between the parking position and the working position.

8. Device according to Claim 3 and one of the Claims 4 to 7, **characterised in that** the means for positioning the lifting frame (26) are formed by two positioning bolts (27) affixed to the holding frame (26) and aligned in an upward direction in relation to the holding element (4), which can each be introduced into a vertical recess (29) open at the bottom of a non-displaceable holding element (4') during the lifting frame adjustment with their free ends.

9. Device according to Claim 8, **characterised in that** the positioning bolts (27) are equipped with ball heads (28) at their free ends, and can be centered together with these within funnel-shaped introduction part (29') of the recesses (29) that widen at the bottom.

10. Device according to Claim 8 or 9, **characterised in that** the positioning bolts (27) of the piston/cylinder unit (10), i.e. their guide element (12) can be offset in the direction of the sliding closure (3) and located at both sides of the same.

## Revendications

1. Dispositif d'actionnement d'un système de fermeture coulissant (3) sur un récipient (1) contenant un métal en fusion, le récipient (1) pouvant être positionné sur une colonne tournante porte-poches, comprenant un élément de manipulation (20) associé à la colonne tournante porte-poches, ainsi qu'une unité piston/cylindre (10) pouvant être insérée à l'intérieur respectivement retirée d'un support (4) du système de fermeture coulissant (3) par l'élément de manipulation (20), cette dernière présentant un élément de guidage (12) pour son positionnement dans ce support (4) et en outre une tige d'entraînement (11) pouvant être couplée à une tige de poussée du système de fermeture coulissant, **caractérisé en ce que**
l'élément de manipulation (20) présente un cadre de levage (26) déplaçable, recevant l'unité piston/cylindre (10), sur lequel d'autres moyens (27, 28) sont prévus pour le positionnement préalable du cadre de levage (26) et avec lui de l'unité piston/cylindre (10) dans le support (4) du système de fermeture coulissant (3), l'unité piston/cylindre (10), suite à ce positionnement préalable, étant maintenue dans le support (4) et de manière à pouvoir être insérée dans ce dernier.

2. Dispositif selon la revendication 1, **caractérisé en ce que** l'unité piston/cylindre (10) peut être insérée son déplacement avec l'élément de guidage (12) dans une rainure de guidage (5) du support (4), de manière transversale dans le sens vertical, par rapport au sens de coulissement du système de fermeture coulissant.

3. Dispositif selon la revendication 2, **caractérisé en ce que** les moyens sont prévus pour le positionnement du cadre de levage (26) par rapport au support (4) pendant son déplacement et avant l'insertion de l'élément de guidage (12) dans la rainure de guidage (5).

4. Dispositif selon la revendication 2 ou 3, **caractérisé en ce que** l'unité piston/cylindre (10) placée sur le cadre de levage (26) déplaçable verticalement peut être insérée avec son élément de guidage (12) depuis le dessous dans le support (4) ouvert vers le bas et muni de la rainure de guidage (5).

5. Dispositif selon la revendication 4, **caractérisé en ce que** le cadre de levage (26) est mis en place sur une partie de levage (24), qui est déplaçable verticalement par rapport à une partie de rotation (22) de l'élément de manipulation (20), la partie de rotation (22) étant logée de manière pivotante dans un boîtier rotatif (21) fixé à la colonne tournante porte-poches autour d'un axe vertical (B).

6. Dispositif selon la revendication 5, **caractérisé en ce que** la partie de rotation (22) peut pivoter avec la partie de levage (24) munie du cadre de levage (26) et guidée à l'intérieur entre une position de rangement et une position de travail, l'unité piston/cylindre (10) dans la position de travail pouvant être respectivement insérée dans le support (4) et retirée du support (4).

7. Dispositif selon la revendication 6, **caractérisé en ce que** la partie de rotation (22) entre la position de rangement et la position de travail peut pivoter approximativement de 90 °.

8. Dispositif selon la revendication 3 et l'une des revendications 4 à 7, **caractérisé en ce que** les moyens de positionnement du cadre de levage (26) par rapport au support (4) sont formés par deux goupilles de positionnement (27) placées sur le cadre de levage (26) et orientées vers le haut, qui peuvent être introduites, pendant le déplacement du cadre de levage, par leurs extrémités libres respectivement dans un évidement (29) vertical, ouvert vers le bas d'un support (4') fixe par rapport à la fermeture coulissante.

9. Dispositif selon la revendication 8, **caractérisé en ce que** les goupilles de positionnement (27) sont équipées sur leurs extrémités libres de têtes sphériques (28) et peuvent être centrées avec ces dernières dans des parties d'introduction (29') en forme d'entonnoir, s'élargissant vers le bas, des évidements (29).

10. Dispositif selon la revendication 8 ou 9, **caractérisé en ce que** les goupilles de positionnement (27) de l'unité piston/cylindre (10) respectivement de son élément de guidage (12) sont avancées en direction de la fermeture coulissante (3) et sont disposées des deux côtés de ceux-ci.
